# EUROPÄISCHE PATENTSCHRIFT

(11) **EP 2 073 956 B1**
(45) Veröffentlichungstag und Bekanntmachung des Hinweises auf die Patenterteilung: **23.06.2010**
(21) Anmeldenummer: 07801296.0
(22) Anmeldetag: 31.08.2007
(51) Int. Cl.: B24D 15/08

(54) **SCHÄRFVORRICHTUNG FÜR MESSERKLINGEN**
SHARPENING DEVICE FOR KNIFE BLADES
DISPOSITIF D'AFFUTAGE DE LAMES DE COUTEAU

(30) Priorität: 05.09.2006 DE 102006041538
(43) Veröffentlichungstag der Anmeldung: 01.07.2009
(73) Patentinhaber: Friedr. Dick GmbH & Co.KG, 73779 Deizisau (DE)
(72) Erfinder: LÖHNERT, Horst, 73760 Ostfildern (DE)
(74) Vertreter: Kohler Schmid Möbus
(86) Internationale Anmeldenummer: PCT/DE2007/001559
(87) Internationale Veröffentlichungsnummer: WO 2008/028464

(56) Entgegenhaltungen:
- EP-A- 1 260 318
- US-A1- 2004 097 179

## Beschreibung

Die Erfindung betrifft eine Schärfvorrichtung für Messerklingen, umfassend eine Grundplatte, einen als Einschnitt in der Grundplatte ausgebildeten Führungsschlitz für eine zu schärfende Messerklinge und beidseits des Führungsschlitzes gegen eine elastisch federnde Rückstellkraft schwenkbar gelagerte Hauptschärfstäbe, wobei sich die Hauptschärfstäbe in einem Kreuzungspunkt im Bereich des Führungsschlitzes kreuzen.

Mithilfe einer derartigen Schärfvorrichtung, wie sie beispielsweise aus der US 68 66 569 B2 bekannt geworden ist, können durch Gebrauch abgestumpfte Messerklingen geschärft und wieder in Form gebracht werden. Um Beschädigungen der in der Regel aus Kunststoff hergestellten Grundplatte und eine Verunreinigung der Messerklinge sowie einem mit der Messerklinge durchschnittenen Material, beispielsweise Fleisch, mit abgetrennten Kunststoffteilen zu vermeiden, können im Eintrittsbereich des Führungsschlitzes Schneidschutzelemente aus Metall vorgesehen sein. Der Schärfvorgang findet durch eine Anlage der Messerklinge an den Hauptschärfstäben und einem Abziehen der Messerklinge entlang der Hauptschärfstäbe, welche der Bewegung der Messerklinge längs des Führungsschlitzes folgen, statt. Um beim Schärfen einer Messerklinge die gewünschte Schneidengüte und Formgenauigkeit zu erreichen, muss die Messerklinge in der Regel wiederholt durch die Schärfvorrichtung geführt werden.

Der Erfindung liegt die Aufgabe zugrunde, beim Behandeln einer Messerklinge die Schärfwirkung der Schärfvorrichtung auf eine durch sie geführte Messerklinge zu erhöhen und mit weniger Behandlungsfolgen ein gewünschtes Schärfergebnis zu erreichen, und sowie die Schärfvorrichtung beim Schärfvorgang zu schützen.

Die Aufgabe wird erfindungsgemäß dadurch gelöst, dass die Schärfvorrichtung im Führungsschlitz Vorschärfelemente aufweist, die an beiden Seiten dem Verlauf des Führungsschlitzes folgen, dass sich die Vorschärfelemente von der Eintrittsöffnung des Führungsschlitzes bis zum Kreuzungspunkt der Hauptschärfelemente erstrecken, und dass die Vorschärfelemente als Schneidschutz für die Grundplatte ausgebildet sind.

Bei einer längs des Führungsschlitzes geführten Bewegung passiert eine Messerklinge die Vorschärfelemente und wird durch ein Entlangstreifen an diesen geschärft. Der zusätzliche Schärfeffekt wird bei der erfindungsgemäßen Schärfvorrichtung dadurch erreicht, dass eine zu schärfende Messerklinge beim Durchlaufen ihres Führungsweges an den beweglichen Hauptschärfstäben und den stationären, ortsfesten Vorschärfelementen entlang des Führungsschlitzes anliegt. Die Effizienz des Schärfvorgangs ist bei der erfindungsgemäßen Schärfvorrichtung dadurch erhöht, dass das gewünschte Ergebnis im Vergleich zu herkömmlichen Schärfvorrichtungen mit weniger Führungsbewegungen der Messerklinge durch die Schärfvorrichtung erreicht wird. Die Vorschärfelemente liegen sich beidseits des Führungsschlitzes gegenüber und sind als Schleif-, Wetz- und/oder Polierelemente ausgebildet. Das Material der Vorschärfelemente ist ein in der Regel gehärteter Werkstoff, wie ein Metall oder eine Keramik. Die Vorschärfelemente dienen darüber hinaus als Schneidschutz für die Grundplatte, in der der Führungsschlitz ausgebildet ist. Die Grundplatte besteht aus einem Kunststoff oder einem Leichtmetall und ist typischerweise als Spritzgussteil hergestellt.

In einer bevorzugten Ausführungsform der erfindungsgemäßen Schärfvorrichtung sind die Vorschärfelemente im Eintrittsbereich des Führungsschlitzes vorgesehen. Im Eintrittsbereich ist die Häufigkeit eines Anschlagens bzw. Anliegens der Messerklinge an den seitlichen Begrenzungen des Führungsschlitzes im Vergleich zum weiteren Verlauf des Führungsschlitzes hoch. Darüber hinaus wirkt sich die Schneidschutzfunktion der Vorschärfelemente im Eintrittsbereich besonders vorteilhaft aus.

In dieser Ausführungsform mit Vorschärfelementen bis zum Kreuzungspunkt der Hauptschärfelemente ist der Führungsweg vom Eintritt der Messerklinge in den Führungsschlitz bis zur Anlage der Messerklinge an den Hauptschärfstäben größtmöglichst für einen zusätzlichen Schärfeffekt durch die Vorschärfelemente genutzt.

In einer weiteren bevorzugten Ausführungsform der Erfindung erstrecken sich die Vorschärfelemente über die gesamte Länge des Führungsschlitzes. Der Vorteil dieser Ausführungsform liegt darin, dass der komplette Führungsweg der Messerklinge sowohl beim Einführen als auch beim Ausführen zum Schärfen der Messerklinge genutzt wird.

Weiter weist der Führungsschlitz im Eintrittsbereich bevorzugt eine Aufweitung auf. Die Aufweitung erleichtert das Einführen einer Messerklinge, wodurch der Führungsschlitz möglichst eng ausgebildet werden kann und auf diese Weise die Führung der Messerklinge und das Schärfergebnis weiter verbessert werden.

Vorteilhafterweise ragen die Vorschärfelemente in den Führungsschlitz. Der Abstand zwischen den sich gegenüberliegenden Vorschärfelementen wird geringer als die Breite des Führungsschlitzes gewählt, wodurch eine gute Schärfwirkung der Vorschärfelemente auf die Messerklinge sicher gestellt wird.

In einer weiteren bevorzugten Ausführungsform der erfindungsgemäßen Schärfvorrichtung sind die Vorschärfelemente als Stäbe, bevorzugt als Rundstäbe, ausgebildet. Die Vorschärfelemente können jedoch auch eine eckige, insbesondere eine dreieckige Querschnittsform mit einer zur Mitte des Führungsschlitzes gerichteten Schärfkante aufweisen. Die Stäbe verlaufen vorteilhafterweise entlang der Seitenkanten des Führungsschlitzes und sind zweckmäßigerweise sowohl an den vorderen als auch an den hinteren Seitenkanten ausgebildet.

In einer bevorzugten Weiterbildung dieser Ausbildungsform ragen die Vorschärfelemente mit dem halben, bevorzugt mit dem gesamten Stabdurchmesser in den Führungsschlitz. Auf diese Weise werden eine gute Anlage der Messerklinge an den Vorschärfelementen und ein guter Schärfeffekt erreicht.

In einer bevorzugten Ausführungsform der Erfindung weisen die Vorschärfelemente und/oder die Hauptschärfelemente an ihrer Oberfläche eine Beschichtung, wie eine Wolfram-Carbid-Beschichtung oder eine Diamant-Beschichtung, auf, insbesondere wobei die Vorschärfelemente eine gröbere Oberflächenstruktur als die Hauptschärfelemente aufweisen. Über die Wahl des Schärfmaterials wird der Schärfeffekt, wie ein Schleifen, ein Wetzen oder ein Polieren, festgelegt. Bei der Wahl eines sehr harten Materials findet kein Abtragen des Klingenmaterials, sondern eine Umformung desselben statt. An den Vorschärfelementen mit der gröberen Oberflächenstruktur findet der eigentliche Schärfprozess statt, während beim Endabzug an den Hauptschärfeelementen mit einer feineren Oberflächenstruktur die Messerklinge nachbehandelt, beispielsweise poliert, wird.

Eine weitere bevorzugte Ausführungsform der erfindungsgemäßen Schärfvorrichtung ist **dadurch gekennzeichnet, dass** die Vorschärfelemente auswechselbar an der Grundplatte angeordnet sind. Durch ausnehm- bzw. auswechselbare Vorschärfelemente wird nicht nur die Reinigung der erfindungsgemäßen Schärfvorrichtung erleichtert, sondern die Schärfvorrichtung kann je nach Einsatzzweck optimiert mit entsprechenden Vorschärfelementen bestückt werden. Die erfindungsgemäße Schärfvorrichtung kann ihre Schärffunktion sowohl nach einer Abnahme der ortsfesten Vorschärfelemente, d.h., ausschließlich mit den Hauptschärfstäben als auch nach einer Abnahme der beweglichen Hauptschärfstäbe, d.h., nur mit den Vorschärfelementen zumindest teilweise weiter erfüllen.

Weiter ist an der Grundplatte unterhalb des Führungsschlitzes bevorzugt eine quer zum Verlauf des Führungsschlitzes angeordnete Schutzplatte vorgesehen. Beim bestimmungsgemäßen Gebrauch der erfindungsgemäßen Schärfvorrichtung wird die Messerklinge am unteren Ende des Führungsschlitzes nicht abgebremst und schlägt dort auf. Die Schutzplatte verhindert eine Beschädigung einer Halterung, in der die Schärfvorrichtung aufgenommen und befestigt ist, sowie die Verletzung eines die Schärfvorrichtung haltenden Benutzers.

Die Schärfvorrichtung weist vorteilhafter Weise einen Griff auf, an dem bevorzugt eine Antirutsch-Beschichtung vorgesehen ist. Der Griff erlaubt einem Benutzer, die Schärfvorrichtung in einer Hand zu halten, während er mit der anderen Hand das Messer mit der zu schärfenden Messerklinge in die Schärfvorrichtung führen kann. Durch die Antirutsch-Beschichtung wird ein Abgleiten bzw. Abrutschen der Hand vom Griff vermieden.

Weitere Vorteile und Merkmale der Erfindung ergeben sich aus der Beschreibung und den Figuren der Zeichnung. Die erfindungsgemäße Schärfvorrichtung ist in einem Ausführungsbeispiel in den Figuren gezeigt. Die in den Figuren gezeigten Merkmale sind rein schematisch und nicht maßstäblich zu verstehen. Es zeigt:
- Fig. 1: eine Vorderansicht einer erfindungsgemäßen Schärfvorrichtung; und
- Fig. 2: eine Draufsicht der in Fig. 1 gezeigten Schärfvorrichtung.

In Figur 1 ist eine Schärfvorrichtung 1 mit einer im Wesentlichen ovalförmigen Grundplatte 2 und einem als Handgriff ausgebildeten Griff 3 mit einer Ausnehmung 4 dargestellt. Die Ausmaße und das Material, hier ein Kunststoff, der Schärfvorrichtung 1 sind derart gewählt, dass die Schärfvorrichtung 1 von einem Benutzer in einer Hand gehalten werden kann. Der Griff 3 erlaubt einem Benutzer, die Schärfvorrichtung 1 in einer Hand zu halten, während er mit der anderen Hand ein Messer mit einer zu schärfenden Messerklinge in die Schärfvorrichtung 1 führen kann. Zum Schutz einer die Schärfvorrichtung 1 haltenden Hand ist zwischen der Grundplatte 2 und dem Griff 3 eine Schutzplatte 5 vorgesehen. An dem Griff 3 ist bevorzugt eine Antirutsch-Beschichtung vorgesehen. Durch die Antirutsch-Beschichtung wird ein Abgleiten bzw. Abrutschen der Hand vom Griff 3 vermieden.

In die Grundplatte 2 ist nahezu über ihre gesamte Längenerstreckung ein spaltartiger Führungsschlitz 6 eingeschnitten. Als Rundstäbe ausgebildete Vorschärfelemente 7a und 7b fassen den Führungsschlitz 6 auf beiden Seiten ein. In einem Eintrittsbereich 8 ist der Führungsschlitz 6 aufgeweitet bzw. verbreitert. Beidseits des Führungsschlitzes 6 sind Befestigungsmittel 9a und 9b angeordnet, in denen Hauptschärfstäbe 10a und 10b schwenkbar gelagert sind. Die Hauptschärfstäbe 10a und 10b sind spiegelbildlich zum Führungsschlitz 6 angeordnet und kreuzen sich in einem Kreuzungspunkt 11.

In der gezeigten Ausgangsstellung liegen die gekrümmten Hauptschärfstäbe 10a und 10b an oberen Anschlägen 12a und 12b an. Bei einer Eintrittsbewegung 13 einer entlang des Führungsschlitzes 6 geführten Messerklinge trifft diese am Kreuzungspunkt 11 auf die Hauptschärfstäbe 10a und 10b und führt diese in eine nicht gezeigte Endstellung. Dabei führen die Hauptschärfstäbe 10a und 10b Schwenkbewegungen 14a und 14b gegen eine Rückstellkraft, welche durch ein Federelement in den Befestigungsmitteln 9a und 9b erzeugt wird, aus. In der Endstellung liegen die Hauptschärfstäbe 10a und 10b an einem unteren Anschlag 15 an, und die bearbeitete bzw. behandelte Messerklinge befindet sich am unteren Ende 16 des Führungsschlitzes 6. Beim Durchlaufen des kompletten Führungsschlitzes 6, vom Eintrittsbereich 8 bis zum unteren Ende 16, streift die Messerklinge entlang der Vorschärfelemente 7a und 7b und entlang der Hauptschärfstäbe 10a und 10b.

Im Eintrittsbereich 8 des Führungsschlitzes 6 sind die Vorschärfelemente 7a und 7b gegenüber der (in der Figur vertikalen) Ausrichtung des Führungsschlitzes 6 abgeschrägt. Der Winkel zwischen der Einlaufschräge und einer senkrecht zur Mittelachse des Führungsschlitzes 6 stehenden (in der Figur horizontalen) Querachse wird erfindungsgemäß größer als 45° gewählt. Über ihre gesamte Längenerstreckung beschreiben die Vorschärfelemente 7a und 7b eine stetig differenzierbare Kurve, mit anderen Worten weist der Kurvenverlauf weder Stufen noch Kanten auf. In der Figur sind die Vorschärfelemente 7a und 7b weitgehend bogenförmig, mit einer konvexen Linienführung, ausgebildet. Es ist darüberhinaus vorteilhaft, dass sich die Vorschärfelemente 7a und 7b vom Eintrittsbereich 8 bis zum unteren Ende 16 des Führungsschlitzes 6 verengen. Auf diese Weise wird die Schärfwirkung der erfindungsgemäßen Schärfvorrichtung 1 weiter erhöht.

Der aufgeweitete Eintrittsbereich 8 ist in seiner Abstimmung auf die Öffnungsweite des Führungsschlitzes 6 immer so gewählt, dass die Vorschärfelemente 7a, 7b einen Beitrag zum Schärfen einer Messerklinge leisten können.

In Fig. 2 ist eine Sicht von oben auf die Schärfvorrichtung 1 gezeigt. An der an der unteren Seite durch die Schutzplatte 5 begrenzten Grundplatte 2 ist der Führungsschlitz 6 ausgebildet. Die Vorschärfelemente 7a und 7b ragen in den Führungsschlitz 6 und verengen ihn, wodurch eine erleichterte Führung einer zu schärfenden Messerklinge und ein besseres Schärfergebnis erreicht werden. Im Befestigungsmittel 9a ist der einfach ausgeführte Hauptschärfstab 10a, im Befestigungsmittel 9b sind zwei parallele Hauptschärfstäbe 10b und 10b' schwenkbar gelagert. Die Haupschärfstäbe 10a, 10b, 10b' greifen ineinander und kreuzen sich in der gezeigten Ausgangsstellung im Bereich des Führungsschlitzes 6.

Eine Schärfvorrichtung 1 mit einem Führungsschlitz 6 für eine zu schärfende Messerklinge und beidseits des Führungsschlitzes 6 angeordneten Hauptschärfstäben 10a, 10b, die sich in einem Kreuzungspunkt 11 im Bereich des Führungsschlitzes 6 kreuzen und bei einer Anlage einer Messerklinge Schwenkbewegungen 14a, 14b gegen eine elastisch federnde Rückstellkraft ausführen, weist zusätzlich in zumindest einem Längenabschnitt des Führungsschlitzes 6 Vorschärfelemente 7a, 7b auf. Eine zu schärfende Messerklinge liegt beim Durchlaufen ihres Führungsweges entlang des Führungsschlitzes 6 an den ortsfesten Vorschärfelementen 7a, 7b und an den beweglichen Hauptschärfstäben 10a, 10b an, wodurch die Schärfwirkung der Schärfvorrichtung 1 auf die Messerklinge erhöht wird.

## Patentansprüche

1. Schärfvorrichtung (1) für Messerklingen, umfassend eine Grundplatte (2),
einen als Einschnitt in der Grundplatte (2) ausgebildeten Führungsschlitz (6) für eine zu schärfende Messerklinge
und beidseits des Führungsschlitzes (6) gegen eine elastisch federnde Rückstellkraft schwenkbar gelagerte Hauptschärfstäbe (10a, 10b), wobei sich die Hauptschärfstäbe (10a, 10b) in einem Kreuzungspunkt (11) im Bereich des Führungsschlitzes (6) kreuzen,
**dadurch gekennzeichnet, dass**
im Führungsschlitz (6) Vorschärfelemente (7a, 7b) vorhanden sind, die an beiden Seiten dem Verlauf des Führungsschlitzes (6) folgen, dass sich die Vorschärfelemente (7a, 7b) von der Eintrittsöffnung des Führungsschlitzes (6) bis zum Kreuzungspunkt (11) der Hauptschärfstäbe (10a, 10b) erstrecken und dass die Vorschärfelemente (7a, 7b) als Schneidschutz für die Grundplatte (2) ausgebildet sind.

2. Schärfvorrichtung nach Anspruch 1, **dadurch gekennzeichnet, dass** sich die Vorschärfelemente (7a, 7b) über die gesamte Länge des Führungsschlitzes (6) erstrecken.

3. Schärfvorrichtung nach einem der vorhergehenden Ansprüche, **dadurch gekennzeichnet, dass** der Führungsschlitz (6) im Eintrittsbereich (8) eine Aufweitung aufweist.

4. Schärfvorrichtung nach einem der vorhergehenden Ansprüche, **dadurch gekennzeichnet, dass** die Vorschärfelemente (7a, 7b) in den Führungsschlitz (6) ragen.

5. Schärfvorrichtung nach einem der vorhergehenden Ansprüche, **dadurch gekennzeichnet, dass** die Vorschärfelemente (7a, 7b) als Stäbe, bevorzugt als Rundstäbe, ausgebildet sind.

6. Schärfvorrichtung nach Anspruch 5, **dadurch gekennzeichnet, dass** die Vorschärfelemente (7a, 7b) mit dem halben, bevorzugt mit dem gesamten Stabdurchmesser in den Führungsschlitz (6) ragen.

7. Schärfvorrichtung nach einem der vorhergehenden Ansprüche, **dadurch gekennzeichnet, dass** die Vorschärfelemente (7a, 7b) und/oder die Hauptschärfstäbe (10a, 10b) an ihrer Oberfläche eine Beschichtung, wie eine Wolfram-Carbid-Beschichtung oder eine Diamant-Beschichtung, aufweisen, insbesondere wobei die Vorschärfelemente (7a, 7b) eine gröbere Oberflächenstruktur als die Hauptschärfstäbe (10a, 10b) aufweisen.

8. Schärfvorrichtung nach einem der vorhergehenden Ansprüche, **dadurch gekennzeichnet, dass** die Vorschärfelemente (7a, 7b) auswechselbar an der Grundplatte (2) angeordnet sind.

9. Schärfvorrichtung nach einem der vorhergehenden Ansprüche, **dadurch gekennzeichnet, dass** an der Grundplatte (2) unterhalb des Führungsschlitzes (6) eine quer zum Verlauf des Führungsschlitzes (6) angeordnete Schutzplatte (5) vorgesehen ist.

10. Schärfvorrichtung nach einem der vorhergehenden Ansprüche, **dadurch gekennzeichnet, dass** die Schärfvorrichtung (1) einen Griff (3) aufweist, an dem bevorzugt eine Antirutschbeschichtung vorgesehen ist.

## Claims

1. Sharpening device (1) for knife blades, comprising a base plate (2),
a guiding slot (6) formed as a recess in the base plate (2) for a knife blade to be sharpened,
and main sharpening rods (10a, 10b) rotatably mounted on both sides of the guiding slot (6) against an elastic spring-activated resetting force, with the main sharpening rods (10a, 10b) crossing each other in a crossing point (11) in the area of the guiding slot (6),
**characterized in that**
there are pre-sharpening elements (7a, 7b) in the guiding slot (6), which follow the course of the guiding slot (6) on both sides,
the pre-sharpening elements (7a, 7b) extend from the entry opening of the guiding slot (6) to the crossing point (11) of the main sharpening rods (10a, 10b), and
the pre-sharpening elements (7a, 7b) are formed as cutter guard for the base plate (2).

2. Sharpening device in accordance with Claim 1, **characterized in that** the pre-sharpening elements (7a, 7b) extend across the entire length of the guiding slot (6).

3. Sharpening device in accordance with one of the preceding claims, **characterized in that** the guiding slot (6) is widened in its entry area (8).

4. Sharpening device in accordance with one of the preceding claims, **characterized in that** the pre-sharpening elements (7a, 7b) protrude into the guiding slot (6).

5. Sharpening device in accordance with one of the preceding claims, **characterized in that** the pre-sharpening elements (7a, 7b) are formed as rods, preferably as round rods.

6. Sharpening device in accordance with Claim 5, **characterized in that** the pre-sharpening elements (7a, 7b) protrude into the guiding slot (6) with half of their diameter, preferably with their entire diameter.

7. Sharpening device in accordance with one of the preceding claims, **characterized in that** the pre-sharpening elements (7a, 7b) and/or the main sharpening rods (10a, 10b) have on their surface a coating, such as a tungsten-carbide coating or a diamond coating, in particular with the pre-sharpening elements (7a, 7b) having a coarser surface structure than the main sharpening rods (10a, 10b).

8. Sharpening device in accordance with one of the preceding claims, **characterized in that** the pre-sharpening elements (7a, 7b) are arranged on the base plate (2) in a replaceable fashion.

9. Sharpening device in accordance with one of the preceding claims, **characterized in that** on the base plate (2) below the guiding slot (6), a protective plate (5) is provided that is arranged crosswise to the course of the guiding slot (6).

10. Sharpening device in accordance with one of the preceding claims, **characterized in that** the sharpening device (1) has a handle (3) that is preferably provided with an anti-slipping coating.

## Revendications

1. Dispositif d'affûtage (1) pour lames de couteaux, comprenant une plaquette d'embase (2),
une fente de guidage (6) se présentant comme une entaille pratiquée dans ladite plaquette d'embase (2) et destinée à une lame de couteau à affûter,
et, de part et d'autre de ladite fente de guidage (6), des tiges (10a, 10b) d'affûtage principal qui sont montées à pivotement en opposition à une force élastique de rappel,
lesdites tiges (10a, 10b) d'affûtage principal se croisant en un point d'intersection (11), dans la région de ladite fente de guidage (6),
**caractérisé en ce que,** dans la fente de guidage (6), des éléments (7a, 7b) d'affûtage préalable sont présents qui épousent, de part et d'autre, le tracé de ladite fente de guidage (6), que les éléments (7a, 7b) d'affûtage préalable s'étendent depuis l'orifice d'entrée de la fente de guidage (6) jusqu'au point d'intersection (11) des tiges (10a, 10b) d'affûtage principal et que les éléments (7a, 7b) d'affûtage préalable sont réalisés en tant que protection de coupe pour la plaque de base ou plaquette d'embase (2).

2. Dispositif d'affûtage selon la revendication 1, **caractérisé par le fait que** les éléments (7a, 7b) d'affûtage préalable s'étendent sur toute la longueur de la fente de guidage (6).

3. Dispositif d'affûtage selon l'une des revendications précédentes, **caractérisé par le fait que** la fente de guidage (6) comporte un élargissement dans la zone d'entrée (8).

4. Dispositif d'affûtage selon l'une des revendications précédentes, **caractérisé par le fait que** les éléments (7a, 7b) d'affûtage préalable font saillie dans la fente de guidage (6).

5. Dispositif d'affûtage selon l'une des revendications précédentes, **caractérisé par le fait que** les éléments (7a, 7b) d'affûtage préalable sont réalisés sous la forme de tiges, de préférence des tiges rondes.

6. Dispositif d'affûtage selon la revendication 5, **caractérisé par le fait que** les éléments (7a, 7b) d'affûtage préalable font saillie dans la fente de guidage (6) par la moitié, de préférence par l'intégralité du diamètre des tiges.

7. Dispositif d'affûtage selon l'une des revendications précédentes, **caractérisé par le fait que** les éléments (7a, 7b) d'affûtage préalable et/ou les tiges (10a, 10b) d'affûtage principal présentent, sur leur surface, un revêtement tel qu'un revêtement en carbure de tungstène ou un revêtement en diamant, lesdits éléments (7a, 7b) d'affûtage préalable possédant, en particulier, une structure superficielle plus grossière que celle desdites tiges (10a, 10b) d'affûtage principal.

8. Dispositif d'affûtage selon l'une des revendications précédentes, **caractérisé par le fait que** les éléments (7a, 7b) d'affûtage préalable sont disposés, sur la plaquette d'embase (2), avec faculté de remplacement.

9. Dispositif d'affûtage selon l'une des revendications précédentes, **caractérisé par le fait qu'**une platine de protection (5) agencée transversalement par rapport au tracé de la fente de guidage (6) est prévue, sur la plaquette d'embase (2), au-dessous de ladite fente de guidage (6).

10. Dispositif d'affûtage selon l'une des revendications précédentes, **caractérisé par le fait que** ledit dispositif d'affûtage (1) est muni d'une poignée (3) sur laquelle est prévu, de préférence, un revêtement antidérapant.
